# EUROPÄISCHE PATENTSCHRIFT

(11) **EP 0 269 903 B1**
(45) Veröffentlichungstag und Bekanntmachung des Hinweises auf die Patenterteilung: **29.01.1992**
(21) Anmeldenummer: 87116286.3
(22) Anmeldetag: 05.11.1987
(51) Int. Cl.: F04D 29/42

(54) **Einlaufgehäuse für Strömungsmaschinen**
Inlet housing for flow machines
Boîtier d'admission pour des machines à écoulement de fluide

(30) Priorität: 29.11.1986 DE 3640894
(43) Veröffentlichungstag der Anmeldung: 08.06.1988
(73) Patentinhaber: KSB Aktiengesellschaft, 67227 Frankenthal (DE)
(72) Erfinder: Bauer, Gerd Heinz, D-6719 Wattenheim (DE); Görisch, Armin, D-6521 Offstein (DE); Hartmüller, Herbert, D-6700 Ludwigshafen (DE); Meyer, Gerhard, D-6710 Frankenthal (DE); Nicklas, Alexander, D-6716 Dirmstein (DE); Prokasky, Detlef, D-6710 Frankenthal (DE); Schill, Jürgen, D-6719 Weisenheim/Bg. (DE)

(56) Entgegenhaltungen:
- CH-A- 313 025
- DE-A- 1 503 270
- DE-B- 2 158 518
- DE-C- 15 855
- FR-A- 2 381 907
- US-A- 2 018 827
- US-A- 3 188 966
- US-A- 4 466 780
- PATENT ABSTRACTS OF JAPAN, Band 11, Nr. 289 (M-625)[2736], 18. September 1987

## Beschreibung

Die Erfindung betrifft ein Einlaufgehäuse gemäß dem Oberbegriff des Hauptanspruches.

In derartigen Einlaufgehäusen wird das der Strömungsmaschine zugeführte Fluid um ungefähr 90° umgelenkt, um dann durch eine von einer Welle durchdrungene Ansaugöffnung in ein Laufrad einer ersten Stufe einzuströmen. Infolge der Strömungsumlenkung bildet sich in dem Eintrittsquerschnitt des Laufrades und vor der eigentlichen Beschaufelung eine Strömung aus, die sehr ungleichmäßig ist. Als Folge davon kann bei mit Flüssigkeiten beaufschlagten Strömungsmaschinen Kavitation auftreten, welche die Schaufelanfänge des ersten Laufrades beschädigen oder zerstören kann.

Aus der DE-B-21 58 518 ist eine mehrstufige Kreiselpumpe bekannt, welche in den Fig. 6 und 7 verschiedene Einlaufgehäuse zeigt. In einen der Ansaugöffnung des jeweiligen Laufrades vorgeschalteten Ringraum sind gegenüber der Einmündung des Anschlußstutzens U-förmige oder halbmondförmige Wandflächen in das Gehäuse eingearbeitet. Von der Einmündung des Anschlußstutzens zweigen drei bzw. vier Bohrungen ab, welche direkt in den Ringraum einmünden und somit eine sich über nahezu die gesamte Breite des Ringraumes erstreckende Zuströmung bewirken. Infolge der vielen Zuströmöffnungen bilden sich innerhalb des Ringraumes Verwirbelungen aus, welche die bekannten nachteiligen Wirkungen in den folgenden Laufrädern erzeugen. Zusätzlich entstehen durch die am Boden der U-förmigen Wandelemente angeordnete, zur Welle weisende Rippe zwei Wirbelzöpfe. Aufgrund der Strömung werden diese in das Laufrad hineingezogen und verursachen dort Kavitationsschäden.

Der Erfindung liegt die Aufgabe zugrunde für Strömungsmaschinen, denen das Fördermedium nahezu radial zur Wellenachse zuströmt, ein Einlaufgehäuse zu entwickeln, welches bei wenig aufwendiger Herstellung für das nachgeordnete Laufrad eine Kavitation verringernde Zuströmung gewährleistet. Die Lösung dieser Aufgabe erfolgt gemäß dem kennzeichnenden Teil des Hauptanspruches.

Bei dem bandförmigen Wandelement kann es sich beispielsweise um einen entsprechend dimensionierten Metallstreifen handeln, dem in einfachster Weise seine Form gegeben werden kann, welche innerhalb des Einlaufgehäuses eine optimale Strömungsverteilung zwischen der Einmündung des Anschlußstutzens und dem Eintrittsquerschnitt des nachgeordneten Laufrades sicherstellt.

Eine Ausgestaltung der Erfindung sieht vor, daß das bandförmige Wandelement mit einer Gehäusewand einer ersten Stufe verbunden ist, daß es die Außenwand des Einlaufgehäuses bildet und daß eine am bandförmigen Wandelement dicht angebrachte Abschlußplatte das Einlaufgehäuse verschließt. Mittels dieser Maßnahme kann das bandförmige Wandelement gleichzeitig die Außenwand des Einlaufgehäuses bilden. Der Anschlußstutzen wird dann im sich verjüngenden Teil der ovalförmigen Fläche angebracht und eine entsprechend gestaltete Abschlußplatte, welche mit Lagerungen für die Welle versehen sein kann, bildet einen dichten Abschluß für das Einlaufgehäuse.

Eine weitere Ausgestaltung der Erfindung sieht vor, daß die im Bereich der Anschlußstutzen-Einmündung angeordneten Enden des bandförmigen Wandelementes einen zur Welle hin offenen Winkel einschließen, der gleich oder größer 10° ist. Mittels dieser Maßnahme wird sichergestellt, daß das aus der Einmündung des Anschlußstutzens austretende Medium nahezu verwirbelungsfrei der Ansaugöffnung zugeführt wird.

Eine weitere Ausgestaltung der Erfindung sieht vor, daß das die Ansaugöffnung umschlingende bandförmige Wandelement mit einem oder mehreren Krümmungsradien versehen ist, dessen oder deren Mittelpunkte konzentrisch oder exzentrisch zur Wellenachse angeordnet sind, wobei bei exzentrischer Mittelpunktslage ein Versatz in Richtung Anschlußstutzen besteht. Diese Maßnahme erlaubt eine gute Strömungsführung in demjenigen Bereich, der der Einmündung des Anschlußstutzens genau gegenüberliegt und durch die Welle abgedeckt ist. Eine weitere Ausgestaltung der Erfindung sieht in diesem Zusammenhang vor, daß der Krümmungsradius des bandförmigen Wandelementes im Bereich der Ansaugöffnung 1,2 bis 1,8 mal größer als der Radius der Ansaugöffnung ausgebildet ist. Versuche haben ergeben, daß bei einem derartigen Verhältnis der Radien die günstigsten Zuströmbedingungen und damit Kavitation verhindernde Verhältnisse vorhanden sind.

Nach einer anderen Ausgestaltung der Erfindung ist die axiale Erstreckung des bandförmigen Wandelementes gleich oder größer als die Einmündung des Anschlußstutzens ausgebildet. Die von dem Wandelement eingehüllte ovalförmige Fläche weist damit eine Höhe auf, die in etwa dem Durchmesser des Anschlußstutzens entspricht. Es ist ohne weiteres möglich, die Einmündung des Anschlußstutzens in Richtung auf die Welle strömungsgünstig zu erweitern. Somit werden Verwirbelungen bildende Ablösungen im Bereich der Anschlußstutzen-Einmündung verhindert.

Eine Verbesserung der Strömungsführung wird mit einer weiteren Ausgestaltung der Erfindung erreicht, wonach innerhalb der ovalförmigen Fläche ein oder mehrere Strömungsleitbleche zwischen der Einmündung des Anschlußstutzens und der Ansaugöffnung angeordnet sind. Bei großen zuströmenden Mengen kann somit eine weitere Optimierung der Strömungsverhältnisse erlangt werden.

Ebenfalls eine einfache Herstellung bedingt die erfindungsgemäße Ausgestaltung, wonach innerhalb eines die Ansaugöffnung umgebenden Ringraumes das strömungsführende bandförmige Wandelement angeordnet ist. Durch einfaches Formen des bandförmigen Wandelementes und entsprechende Befestigung innerhalb eines Ringraumes, beispielsweise durch Schweißen, kann mit einfachsten Mitteln eine optimale Strömungsführung bewirkt werden.

Eine weitere, der Optimierung der Zuströmung dienende Maßnahme sieht vor, daß die Ansaugöffnung und/oder das im Bereich der Ansaugöffnung befindliche bandförmige Wandelement mit strömungsführenden Mitteln versehen ist. Hierbei kann es sich um strömungsgünstig geformte Einlaufringe handeln, die eine verwirbelungsfreie Umlenkung im Bereich des Radeinlaufes gewährleisten.

Ausführungsbeispiele der Erfindung sind in den Zeichnungen dargestellt und werden im folgenden näher beschrieben. Es zeigen die
- Fig. 1: eine Vorderansicht eines offenen Einlaufgehäuses, die
- Fig. 2: einen Schnitt durch eine mehrstufige Strömungsmaschine und die
- Fig. 3: ein angeschweißtes Einlaufgehäuse.

In der Fig. 1 ist am Beispiel einer Kreiselpumpe ein geöffnetes Einlaufgehäuse (1) gezeigt, in dessen Innern ein Wandelement (2) angeordnet ist. Es ist bandförmig ausgebildet, wobei seine Enden (3, 4) beiderseits der Einmündung (5) des Anschlußstutzens (6) angeordnet sind und die Ansaugöffnung (7) vollständig umschlingen, durch die das zu fördernde Medium einem dem Einlaufgehäuse nachgeordneten Laufrad zuströmt. Das Wandelement (2) schließt dabei eine zur Ansaugöffnung (7) hin größer werdende ovalförmige Fläche ein. Ein zwischen der Einmündung (5) und der Ansaugöffnung (7) angeordnetes Strömungsleitblech (8) gewährleistet eine gute Strömungsführung. Der Krümmungsradius (R2) des Wandelementes ist größer als der Radius (R1) der Ansaugöffnung und ist in diesem Beispiel gegenüber dem Mittelpunkt der Ansaugöffnung exzentrisch in Richtung Anschlußstutzen (6) versetzt angeordnet. Es ist aber auch möglich, für die Radien einen gemeinsamen Mittelpunkt vorzusehen.

Das Wandelement (2) ist innerhalb eines einfach herstellbaren Ringraumes (9) angeordnet und durch bekannte Mittel, z.B. Schweißen, Schrauben und dergleichen, innerhalb desselben befestigt. Ausgehend von der Einmündung (5) weist das Wandelement (2) einen Öffnungswinkel (α) auf, welcher eine stetige Strömungsführung gewährleistet. Das Einlaufgehäuse (1) weist hier einen Flanschring (10) auf, der als Widerlager für die Kreiselpumpe zusammenhaltende Schrauben dient.

Die Fig. 2 zeigt ein montiertes Einlaufgehäuse (2) an einer mehrstufigen Kreiselpumpe (11). Eine Welle (12) ist durch das Einlaufgehäuse hindurchgeführt und in einem Lager (13) abgestützt. Das durch den Anschlußstutzen (6) einströmende Medium gelangt nach Passieren der Einmündung in den eigentlichen von dem Wandelement (2) umhüllten Raum mit der ovalförmigen Grundfläche. Durch die direkte Anordnung der Enden des Wandelementes im Bereich der Einmündung (5) wird eine sichere Strömungsführung erzeugt. Die Strömung folgt den Wandflächen des Wandelementes und gelangt in die Ansaugöffnung (7) mit einem dahinter befindlichen Laufrad. Infolge der Verwirbelungen vermeidenden Strömungsführung ergeben sich für ein nachgeordnetes Laufrad sehr gute Anströmverhältnisse.

In der Fig. 3 ist am Beispiel einer einstufigen Pumpe eine Ausführungsform gezeigt, bei der das Wandelement (2) gleichzeitig eine mediumdichte Außenwand des Eirlaufgehäuses darstellt. Hierzu ist das die ovalförmige Fläche umhüllende Wandelement (2) mit dem Pumpengehäuse verschweißt und durch einen, eine entsprechende Außenkontur aufweisenden Deckel (14), verschlossen.

## Patentansprüche

1. Einlaufgehäuse für ein- oder mehrstufige Strömungsmaschinen, wobei die Zuströmung durch einen radial zur Welle angeordneten Anschlußstutzen erfolgt und der Anschlußstutzen in einen die Welle umgebenden, eine strömungsführende Wandfläche aufweisenden Raum einmündet, wobei in dem Raum ein bogenförmiges, zum Anschlußstutzen hin offen ausgebildetes, die Welle und eine diese umgebende Ansaugöffnung überdeck endes Wandelement angeordnet ist, **dadurch gekennzeichnet,** daß
- das Wandelement (2) bandförmig ausgebildet ist und eine ovalförmige Fläche einschließt,
- die Enden (3, 4) des Wandelementes (2) beiderseits der Einmündung (5) des Anschlußstutzens (6) angeordnet sind und
- der den großen Radius aufweisende Teil des bandförmigen Wandelementes (2) um die Ansaugöffnung (7) angrenzend herumgeführt ist.

2. Einlaufgehäuse nach Anspruch 1, dadurch gekennzeichnet, daß das bandförmige Wandelement (2) mit einer Gehäusewand einer ersten Stufe verbunden ist, daß es die Außenwand des Einlaufgehäuses bildet und daß eine am bandförmigen Wandelement (2) dicht angebrachte Abschlußplatte (14) das Einlaufgehäuse verschließt.

3. Einlaufgehäuse nach den Ansprüchen 1 oder 2, dadurch gekennzeichnet, daß die im Bereich der Anschlußstutzen-Einmündung (5) angeordneten Enden (3, 4) des bandförmigen Wandelementes (2) einen zur Welle (12) hin offenen Winkel (α) einschließen, der gleich oder größer 10° ist.

4. Einlaufgehäuse nach den Ansprüchen 1 bis 3, dadurch gekennzeichnet, daß das die Ansaugöffnung (7) umschlingende bandförmige Wandelement (2) mit einem oder mehreren Krümmungsradien (R2) versehen ist, dessen oder deren Mittelpunkte konzentrisch oder exzentrisch zur Wellenachse angeordnet sind, wobei bei exzentrischer Mittelpunktslage ein Versatz in Richtung Anschlußstutzen (6) besteht.

5. Einlaufgehäuse nach den Ansprüchen 1 bis 4, dadurch gekennzeichnet, daß der Krümmungsradius (R2) des bandförmigen Wandelementes (2) im Bereich der Ansaugöffnung (7) 1,2 bis 1,8 mal größer als der Radius (R1) der Ansaugöffnung (7) ausgebildet ist.

6. Einlaufgehäuse nach den Ansprüchen 1 bis 5, dadurch gekennzeichnet, daß die axiale Erstreckung des bandförmigen Wandelementes (2) gleich oder größer als die Einmündung (5) des Anschlußstutzens (6) ausgebildet ist.

7. Einlaufgehäuse nach einem oder mehreren der Ansprüche 1 bis 6, dadurch gekennzeichnet, daß innerhalb der ovalförmigen Fläche ein oder mehrere Strömungsleitbleche (8) zwischen der Einmündung (5) des Anschlußstutzens (6) und der Ansaugöffnung (7) angeordnet sind.

8. Einlaufgehäuse nach einem oder mehreren der Ansprüche 1 bis 7, dadurch gekennzeichnet, daß innerhalb eines die Ansaugöffnung (7) umgebenden Ringraumes (9) das strömungsführende bandförmige Wandelement (2) angeordnet ist.

9. Einlaufgehäuse nach einem oder mehreren der Ansprüche 1 bis 8, dadurch gekennzeichnet, daß die Ansaugöffnung (7) und/oder das im Bereich der Ansaugöffnung (7) befindliche bandförmige Wandelement (2) mit strömungsführenden Mitteln versehen ist.

## Claims

1. An inlet housing for fluid flow machines with one or more stages, in the case of which the input flow takes place through a connection port arranged radially in relation to the shaft and the connection port opens into a space which surrounds the shaft and has a wall surface guiding the flow, and in the space an arcuate wall element is arranged which is designed to be open towards the connection port and covers the shaft and an aspiration opening surrounding the shaft, characterized in that:
- the wall element (2) is designed in the form of a band and includes an oval surface,
- the ends (3 and 4) of the wall element (2) are arranged on the two sides of the opening (5) of the connection port (6) and
- the part, which has the greater radius, of the band-like wall element (2), is arranged around and adjacent to the aspiration opening (7).

2. The inlet housing as claimed in claim 1, characterized in that the band-like wall element (2) is connected with a housing wall of a first stage, in that it constitutes the outer wall of the inlet housing and in that a connection plate (14), which is sealingly arranged on the band-like wall element (2), shuts off the inlet housing.

3. The inlet housing as claimed in claim 1 or in claim 2, characterized in that the ends (3 and 4), which are arranged adjacent to the connection port opening (5), of the band-like wall element (2) include between them an angle (α) opening towards the shaft (12) and which is equal to or greater than 10°.

4. The inlet housing as claimed in any one of the preceding claims 1 through 3, characterized in that the band-like wall element (2) surrounding the aspiration opening (7) has one or more radiuses of curvature (R2), whose center or, respectively, centers lie on or do not lie on the shaft axis by the curvature being eccentric thereto and in the case of an eccentric positioning there is an offset towards the connection port (6).

5. The inlet housing as claimed in any one of the preceding claims 1 through 4, characterized in that the radius of curvature (R2) of the band-like wall element (2) adjacent to the aspiration opening (7) is 1.2 to 1.8 times larger than the radius (R1) of the aspiration opening.

6. The inlet housing as claimed in any one of the preceding claims 1 through 5, characterized in that the axial extent of the band-like wall element (2) is equal to or larger than the opening (5) of the connection port (6).

7. The inlet housing as claimed in any one of the preceding claims 1 through 6, characterized in that one or more flow guiding sheet metal parts (8) are arranged between the opening (5) of the connection port (6) and the aspiration opening (7) within the oval surface.

8. The inlet housing as claimed in any one of the preceding claims 1 through 7, characterized in that the flow guiding wall element (2) is arranged within an annular space (9) around the aspiration opening (7).

9. The inlet housing as claimed in any one of the preceding claims 1 through 8, characterized in that the aspiration opening (7) and/or the band-like wall element (2), which is arranged adjacent to the aspiration opening (7), is provided with flow guide means.

## Revendications

1. Corps d'entrée pour turbomachines à un ou plusieurs étages dans lequel le fluide arrive par un tube de raccordement placé en position radiale par rapport à l'arbre, dans lequel le tube de raccordement débouche dans un espace enveloppant l'arbre et présentant une paroi de direction de l'écoulement et dans lequel un élément de paroi en forme d'arc, ouvert vers le tube de raccordement et recouvrant l'arbre et une ouverture d'aspiration l'entourant est placé dans cet espace, caractérisé en ce que
- l'élément de paroi (2) a la forme d'un ruban et qu'il entoure une surface ovale,
- les extrêmités (3, 4) de l'élément de paroi (2) sont disposées des deux côtés de l'embouchure (5) du tube de raccordement (6) et
- que la partie de l'élément de paroi (2) en forme de ruban qui possède un grand rayon est placée au bord et autour de l'ouverture d'aspiration (7).

2. Corps d'entrée selon la revendication 1 caractérisé en ce que l'élément de paroi (2) en forme de ruban est relié à la paroi d'un corps d'un premier étage, qu'il forme la paroi externe du corps d'entrée et qu'une plaque d'obturation (14) placée étroitement sur l'élément de paroi (2) en forme de ruban ferme le corps d'entrée.

3. Corps d'entrée selon les revendications 1 ou 2 caractérisé en ce que les extrêmités (3, 4) de l'élément de paroi (2) en forme de ruban placées dans la zone de l'embouchure (5) du tube de raccordement englobent un angle (α) ouvert du côté de l'arbre (12) et égal ou supérieur à 10°.

4. Corps d'entrée selon les revendications 1 à 3 caractérisé en ce que l'élément de paroi (2) en forme de ruban qui entoure l'ouverture d'aspiration (7) présente un ou plusieurs rayons de courbure (R2) dont le ou les centres sont placés de manière concentrique ou excentrique par rapport à l'axe de l'arbre et que, dans le cas où les centres sont placés de manière excentrique leur position est désaxée vers le tube de raccordement (6).

5. Corps d'entrée selon les revendications 1 à 4 caractérisé en ce que le rayon (R2) de l'élément de paroi (2) en forme de ruban est, dans la zone de l'ouverture d'aspiration (7) 1,2 à 1,8 fois plus grand que le rayon (R1) de l'ouverture d'aspiration (7).

6. Corps d'entrée selon les revendications 1 à 5 caractérisé en ce que l'étendue axiale de l'élément de paroi (2) en forme de ruban est égale ou plus grande que l'embouchure (5) du tube de raccordement (6).

7. Corps d'entrée selon une ou plusieurs des revendications 1 à 6 caractérisé en ce que une ou plusieurs tôles-guides (8) du fluide sont placées à l'intérieur de la surface ovale entre l'embouchure (5) du tube de raccordement (6) et l'ouverture d'aspiration (7).

8. Corps d'entrée selon une ou plusieurs des revendications 1 à 7 caractérisé en ce que l'élément de paroi (2) de guidage du fluide et en forme de ruban est placé à l'intérieur d'un espace annulaire (9) entourant l'ouverture d'aspiration (7).

9. Corps d'entrée selon une ou plusieurs des revendications 1 à 8 caractérisé en ce que l'ouverture d'aspiration (7) et/ou l'élément de paroi (2) en forme de ruban placé dans la zone de l'ouverture d'aspiration (7) est équipée de moyens de guidage du fluide.
